# EUROPÄISCHE PATENTSCHRIFT

(11) **EP 2 754 795 B1**
(45) Veröffentlichungstag und Bekanntmachung des Hinweises auf die Patenterteilung: **31.05.2017**
(21) Anmeldenummer: 13005742.5
(22) Anmeldetag: 10.12.2013
(51) Int. Cl.: E05B 63/18, E05C 7/04, E05C 9/04, E05B 17/20, E05B 65/06, E05B 63/24

(54) **Gegenkasten oder Einsteckschloss**
Strike box or mortise lock
Gâche ou serrure à mortaiser

(30) Priorität: 11.01.2013 DE 102013000352; 04.02.2013 DE 102013001816
(43) Veröffentlichungstag der Anmeldung: 16.07.2014
(73) Patentinhaber: Wilh. Schlechtendahl & Söhne GmbH & Co. KG, 42579 Heiligenhaus (DE)
(72) Erfinder: Schramm, Marcel, 45131 Essen (DE); Knickenberg, Thomas, 40724 Hilden (DE)
(74) Vertreter: Von Rohr Patentanwälte Partnerschaft mbB

(56) Entgegenhaltungen:
- EP-A2- 0 816 602
- EP-A2- 2 151 536
- EP-A2- 2 208 840
- DE-U1-202011 103 191
- GB-A- 2 097 462
- US-A- 1 057 795

## Beschreibung

Die Erfindung betrifft einen Gegenkasten oder ein Einsteckschloss, mit einem einen Schlosskasten mit Stulp aufweisenden Schlossgehäuse und wenigstens einem im Schlossgehäuse gelagerten Stangenanschluss zum Anschluss einer Stange, wobei der Stangenanschluss zwischen einer eingezogenen Offenstellung und einer ausgefahrenen Schließstellung bewegbar ist und wobei eine von außerhalb des Schlossgehäuses zu betätigende Sperreinrichtung vorgesehen ist, die in einer Sperrstellung den Stangenanschluss in der eingezogenen Offenstellung sperrt.

Gegenkästen oder Einsteckschlösser der vorgenannten Art sind aus der Praxis bereits bekannt. Um eine mit einem bekannten Gegenkasten oder einem bekannten Einsteckschloss der vorgenannten Art versehene Tür öffnen zu können, ist es allgemein erforderlich, den Drücker des Gegenkastens bzw. Schlosses zu betätigen, um den Stangenanschluss und damit die Stange außer Eingriff mit dem entsprechenden Schließblech der Tür zu bringen.
Zur Erleichterung der Benutzung einer solchen Tür ist bei einem aus der EP 2 151 536 A2 bekannten Schloss mit einer Mehrzahl von Verriegelungspunkten, welche mit Treibstangen betätigt werden, eine Sperreinrichtung vorgesehen, welche auf die Treibstange wirkt. Mittels der Sperreinrichtung lässt sich die Schlossmechanik in einer Offenstellung sperren, so dass zum Öffnen der Tür nicht zunächst der Drücker betätigt werden muss.
In ähnlicher Weise bewirkt auch bei einem aus der DE 20 2011 103 191 U1 bekannten Schloss ein Sperrglied die Sperrung der Schlossmechanik in der Offenstellung. Das Sperrglied wirkt direkt auf eine mit der Schlossmechanik verbundene Treibstange, wodurch ein Ausfahren der Treibstange in eine Verriegelungsstellung verhindert wird.

Ferner ist aus der EP 01 816 602 A2 ein selbstverriegelndes Einsteckschloss bekannt, bei dem eine Sperreinrichtung in Form eines Schließzylinderbartes realisiert ist. Die Sperreinrichtung wirkt hierbei auf einen Schieber im Inneren des Schlosses und dient zur Sperrung der Schlossmechanik in einer Offenstellung, d. h. mit eingezogener Falle bzw. eingezogenem Riegel.

Aufgabe der vorliegenden Erfindung ist es nun, den Anwendungsbereich des bekannten Gegenkastens bzw. Einsteckschlosses hinsichtlich einer einfacheren Bedienung und einer simplen Konstruktion der Sperreinrichtung zu erweitern.

Hierzu ist bei einem gattungsgemäßen Gegenkasten oder Einsteckschloss der vorgenannten Art im Wesentlichen eine von außerhalb des Schlossgehäuses zu betätigende Sperreinrichtung vorgesehen, die in einer Sperrstellung den Stangenanschluss in der eingezogenen Offenstellung sperrt. Dadurch ist es möglich, die mit dem Gegenkasten oder Einsteckschloss versehene Tür grundsätzlich als Schwingtür nutzen zu können, da die wenigstens eine Stange mittels der Sperreinrichtung dauerhaft in der eingezogenen Offenstellung festgestellt werden kann. Hierzu dient die von außerhalb des Schlossgehäuses manuell zu betätigende Sperreinrichtung, die insbesondere bei geöffneter Tür zur Sperrung des Stangenanschlusses in der eingezogenen Offenstellung eingestellt werden kann.
Erfindungsgemäß weist die Sperreinrichtung zum einen einen durch den Stulp des Schlossgehäuses ragenden Sperrhebel auf. Auf diese Weise wird eine einfache mechanische Möglichkeit zur Sperrung des Stangenanschlusses zur Verfügung gestellt, die bei geöffneter Tür von außen ohne weiteres manuell eingestellt, das heißt gesperrt und entsperrt werden kann.
Um den im Schlossgehäuse ohnehin nur gering vorhandenen Platz nicht durch die Sperreinrichtung zu beeinträchtigen, ist bei der Erfindung zum anderen vorgesehen, dass der Sperrhebel außenseitig am Schlossgehäuse gelagert ist. Dabei befindet sich der Sperrhebel auf der kurzen Flachseite des Schlossgehäuses, an der der Stangenanschluss aus dem Schlossgehäuse austritt.
Um den Sperrhebel in einfacher Weise von außen betätigen zu können, weist der Sperrhebel einen über die Außenseite des Stulps geringfügig überstehenden Betätigungsabschnitt auf. Dabei ist der überstehende Betätigungsabschnitt so ausgelegt, dass er das Schließen der Tür nicht behindert, sich also im Türspalt der geschlossenen Tür befindet und dabei mit der gegenüberliegenden Seite nicht in Berührung tritt. Der Überstand des Betätigungsabschnitts ist also in jedem Falle kleiner als das maximale Türspaltmaß, das üblicherweise bei maximal 8 mm liegt. Bevorzugt ist der Überstand des Betätigungsabschnitts aber deutlich geringer und liegt bevorzugt zwischen 0 mm und 5 mm und insbesondere zwischen 0 mm und 2mm. Hinzuweisen ist darauf, dass es grundsätzlich auch möglich ist, dass der Betätigungshebel nicht über den Stulp übersteht, dennoch aber über eine Stulpöffnung von außen her zugänglich ist.

Zur weiteren Verringerung des Überstands des Sperrhebels ist im Übrigen vorgesehen, dass dieser eine derart abgewinkelte Form aufweist, dass der Überstand des Betätigungsabschnitts minimiert ist.

Um die Sperreinrichtung in konstruktiver Hinsicht so einfach wie möglich zu halten, wirkt der Sperrhebel in der Sperrstellung unmittelbar auf den Stangenanschluss. Die Sperrung kann dabei in besonders einfacher Weise konstruktiv dadurch realisiert werden, dass der Sperrhebel den Stangenanschluss in der Sperrstellung übergreift oder in diesen eingreift. Durch den Über- bzw. Eingriff des Sperrhebels ist der Stangenanschluss dann in der eingezogenen Öffnungsstellung entsprechend gesperrt.

Grundsätzlich ist es möglich, den Sperrhebel verschieblich am Schlossgehäuse zu lagern. Allerdings führt eine Verschiebbarkeit des Sperrhebels dazu, dass dieser in der Freigabestellung mit seinem Betätigungsabschnitt vergleichsweise weit über den Stulp übersteht. Von daher ist bei einer besonders bevorzugten Ausgestaltung der Erfindung der Sperrhebel schwenkbar am Schlossgehäuse gelagert. Auf diese Weise kann unter Gewährleistung der Funktion ein nur geringer Überstand des Betätigungsabschnittes sowohl in der Sperrstellung als auch in der Freigabestellung, also bei ausgefahrenem Stangenanschluss, gewährleistet werden, was insbesondere auch durch die gewinkelte Form erzielt wird.

Um einen maximalen Übergriff des Sperrhebels in der Sperrstellung zu erreichen, ist erfindungsgemäß vorgesehen, dass der Sperrhebel endseitig einen abstehenden Übergriffsabschnitt aufweist, der lediglich beim Schwenken des Sperrhebels den Stangenanschluss übergreift. Letztlich handelt es sich bei dem abstehenden Übergriffsabschnitt um eine endseitig abstehende Nase, die über das eigentliche Ende des Sperrhebels übersteht. Insbesondere ermöglicht es die endseitig abstehende Nase, dass als Sperrhebel ein flaches Bauteil verwendet werden kann, bei dem endseitig der Übergriffsabschnitt in der Freigabestellung neben dem Stangenanschluss angeordnet ist. Beim Schwenken zum Sperren übergreift der Übergriffsabschnitt dann den Stangenanschluss. Die Verwendung eines vergleichsweise breiten Sperrhebels ist aus Befestigungsgründen zweckmäßig.

In der Regel weist ein Gegenkasten oder ein Einsteckschloss nicht nur einen Stangenanschluss und eine damit gekoppelte Stange auf. Üblicherweise ist ober- und unterseitig jeweils ein Stangenanschluss vorgesehen, so dass die Verriegelung an der Tür sowohl oben als auch unten erfolgen kann. Bei zwei Stangenanschlüssen kann vorgesehen sein, dass die beiden Stangenanschlüsse bewegungsmäßig miteinander gekoppelt sind. In diesem Falle ist nur einem Stangenanschluss ein Sperrhebel zugeordnet, da durch die Sperrung nur eines Stangenanschlusses aufgrund der Kopplung auch der andere Stangenanschluss in der eingezogenen Offenstellung gesperrt ist. Bei Ausführungsformen, bei denen die Stangenanschlüsse nicht miteinander gekoppelt sind, versteht es sich, dass jedem Stangenanschluss ein Sperrhebel der zuvor genannten Art zugeordnet ist.

Im Ergebnis wird durch die Erfindung eine Sperreinrichtung zur Sperrung der (in der Regel) beiden Stangen einer Tür zur Verfügung gestellt, um die Stangen in der eingezogenen Offenstellung zu halten, wobei die Sperreinrichtung in sehr einfacher Weise ausgebildet ist und in konstruktiver Weise letztlich nur einen am Schlossgehäuse gelagerten Sperrhebel aufweist.

Weitere Merkmale, Vorteile und Anwendungsmöglichkeiten der vorliegenden Erfindung ergeben sich aus der nachfolgenden Beschreibung von Ausführungsbeispielen anhand der Zeichnung und der Zeichnung selbst. Dabei bilden alle beschriebenen und/oder bildlich dargestellten Merkmale für sich oder in beliebiger Kombination den Gegenstand der vorliegenden Erfindung, unabhängig von ihrer Zusammenfassung in den Ansprüchen oder deren Rückbeziehung.

Es zeigt
- Fig. 1: eine perspektivische Ansicht eines erfindungsgemäßen Gegenkastens mit ausgefahrenen Stangenanschlüssen,
- Fig. 2: eine Draufsicht auf den Gegenkasten aus Fig. 1,
- Fig. 3: eine Vorderansicht des Gegenkastens aus Fig. 1, wobei nur der obere Teil des Stulps dargestellt ist,
- Fig. 4: eine der Fig. 1 entsprechende Darstellung mit eingezogenen Stangenanschlüssen im gesperrten Zustand,
- Fig. 5: eine Draufsicht auf den Gegenkasten aus Fig. 4,
- Fig. 6: eine Vorderansicht des Gegenkastens aus Fig. 4, wobei nur der obere Teil des Stulps dargestellt ist und
- Fig. 7: eine Draufsicht auf einen Sperrhebel der Sperreinrichtung mit einem zugehörigen Niet.

In den einzelnen Figuren ist jeweils ein Gegenkasten 1 dargestellt. Hinzuweisen ist darauf, dass sich die nachfolgenden Ausführungen ausschließlich auf den Gegenkasten 1 beziehen, jedoch in gleicher Weise auch für ein Einsteckschloss gelten, soweit die Erfindung bzw. die erfindungswesentlichen Merkmale betroffen sind, auch wenn dies im Einzelnen nicht erwähnt ist.

Der Gegenkasten 1 weist ein Schlossgehäuse 2 mit einem Schlosskasten 3 und einer Schlossdecke 4 auf. Stirnseitig ist am Schlosskasten 3 ein Stulp 5 vorgesehen. Im Stulp 5 befinden sich neben verschiedenen Befestigungsöffnungen eine Öffnung 6 für einen Fallenauswerfer 7 und eine Öffnung 8 für einen Riegelauswerfer 9. Bei dem Fallenauswerfer 7 und dem Riegelauswerfer 9 handelt es sich um charakteristische Bauteile eines Gegenkastens 1, die bei einem Einsteckschloss nicht vorgesehen sind. Statt dessen weist das Einsteckschloss eine Falle und einen Riegel auf.

Weiterhin weist der Gegenkasten 1 zwei Stangenanschlüsse 10, 11, nämlich einen oberen Stangenanschluss 10 und einen unteren Stangenanschluss 11, auf, die jeweils zum Anschluss einer entsprechenden Stange vorgesehen sind. Die Stangen sind durch die nicht dargestellte Tür geführt und greifen endseitig jeweils in eine entsprechende Öffnung eines Schließblechs am Rahmen bzw. Boden ein. Stangenanschlüsse der in die Rede stehenden Art können auch bei einem Einsteckschloss vorgesehen sein.

Weiterhin weist der Gegenkasten 1 eine Schaltnuss 12 auf, die über nicht dargestellte Drücker aktiv betätigt wird. Durch Betätigung der Schaltnuss 12 werden zum einen über die Schlossmechanik die Stangenanschlüsse 10, 11 eingezogen und zum anderen der Fallenauswerfer 7 und der Riegelauswerfer 9 aktiviert bzw. ausgeschwenkt.

In Fig. 1 befinden sich die Stangenanschlüsse 10, 11 in der ausgefahrenen Schließstellung. Die Schaltnuss 12 befindet sich in ihrer neutralen Stellung und der Fallenauswerfer 7 und der Riegelauswerfer 9 sind eingeschwenkt. Bei der in Fig. 4 dargestellten Situation sind die Stangenanschlüsse 10, 11 eingezogen und befinden sich in der Offenstellung. Der Fallenauswerfer 7 und der Riegelauswerfer 9 befinden sich in der ausgeschwenkten Stellung.

Wesentlich ist nun, dass am Gegenkasten 1 eine von außerhalb des Schlossgehäuses 2 zu betätigende Sperreinrichtung 13 vorgesehen ist, die in einer Sperrstellung, die in den Fig. 4 bis 6 dargestellt ist, den oberen Stangenanschluss 10 in der eingezogenen Offenstellung sperrt. Die Sperreinrichtung 13 weist einen Sperrhebel 14 auf, der als solcher in Fig. 7 dargestellt ist. Der Sperrhebel 14 ragt durch eine entsprechende Öffnung 15 im Stulp 5 durch diesen hindurch. An seinem stulpseitigen Ende weist der Sperrhebel 14 einen über die Außenseite 16 des Stulps 5 geringfügig überstehenden Betätigungsabschnitt 17 auf. Insbesondere in der Sperrstellung ragt der Betätigungsabschnitt 17 durch die Öffnung 15 und steht über die Außenseite 16 des Stulps 5 über. Insgesamt hat der Sperrhebel 14 eine gewinkelte Form, wie sich dies insbesondere aus Fig. 7 ergibt, wobei die gewinkelte Form mit dem Betätigungsabschnitt 17 darauf abgestimmt ist, dass der Überstand des Betätigungsabschnitts 17 sowohl in der Sperrstellung entsprechend den Fig. 4 bis 6 als auch in der Freigabestellung entsprechend den Fig. 1 bis 3 minimiert ist.

Die Funktion des Sperrhebels 14 beruht darauf, dass dieser in der Sperrstellung unmittelbar auf den Stangenanschluss 10 wirkt. Hierzu übergreift der Sperrhebel 14 den Stangenanschluss 10 derart, dass die Unterseite des Sperrhebels 14 auf der Oberseite 18 des Stangenanschlusses 10 liegt.

Der Sperrhebel 14 selbst ist außenseitig am Schlossgehäuse 2 schwenkbar gelagert. Zur schwenkbaren Lagerung ist der Sperrhebel 14 über einen Niet 19 mit der kurzen Stirnseite des Schlosskastens 3 vernietet. Hierzu ist eine entsprechende Nietöffnung 20 im Sperrhebel 14 vorgesehen.

Wie sich insbesondere aus Fig. 7 ergibt, weist der Sperrhebel 14 an seinem dem Betätigungsabschnitt 17 gegenüberliegenden Ende einen abstehenden Übergriffsabschnitt 21 auf, der in der Freigabestellung neben dem Stangenanschluss 10 angeordnet ist, wie dies in Fig. 2 dargestellt ist und der den Stangenanschluss 10 in der Sperrstellung übergreift, wie dies insbesondere in Fig. 5 dargestellt ist. Der Übergriffsabschnitt 21 ist in Form einer Art Nase ausgebildet, die über das eigentliche Ende 22 des Sperrhebels 14 übersteht, während das eigentliche Ende 22 weder in der Freigabe- noch in der Sperrstellung den Stangenanschluss 10 übergreift.

Bei der in den Figuren dargestellten Ausführungsform des Gegenkastens 1 sind die beiden Stangenanschlüsse (10, 11) bewegungsmäßig miteinander gekoppelt. Dies bedeutet, dass bei Betätigung der Schaltnuss 12 beide Stangenanschlüsse 10, 11 eingezogen werden. Bei einer bewegungsmäßigen Kopplung der Stangenanschlüsse 10, 11 reicht es aus, nur einem Stangenanschluss, insbesondere dem oberen Stangenanschluss 10, einen Sperrhebel 14 zuzuordnen. Fehlt es an einer bewegungsmäßigen Kopplung der Stangenanschlüsse, ist beiden Stangenanschlüssen jeweils ein Sperrhebel zuzuordnen.

Um die mit dem Gegenkasten 1 versehene Tür als Schwingtür nutzen zu können, wird ausgehend von der in den Fig. 1 bis 3 dargestellten Stellung die Schaltnuss 12 über einen Drücker betätigt, so dass die Stangenanschlüsse 10, 11 und die damit verbundenen Stangen eingezogen werden. Wird die Schaltnuss 12 über den Drücker in diesem Zustand gehalten, kann der Sperrhebel 14 von der in den Fig. 1 bis 3 dargestellten Stellung in die Sperrstellung geschwenkt werden. Dies kann grundsätzlich ohne Zuhilfenahme eines Werkzeugs erfolgen, da der Betätigungsabschnitt 17 geringfügig über die Außenseite 16 übersteht. Durch Verschwenken des Betätigungsabschnitts 17 übergreift der Übergriffsabschnitt 21 die Oberseite des Stangenanschlusses 10, so dass dieser in der eingezogenen Offenstellung gesperrt ist. Die Tür kann nun als Schwingtür genutzt werden, da eine Verriegelung der mit dem Gegenkasten 1 versehenen Tür über die Stangen selbst bei Betätigung der Schaltnuss 12 nicht erfolgt. Erst wenn der Sperrhebel aus der in Fig. 4 bis 6 dargestellten Stellung in die in den Fig. 1 bis 3 dargestellte Stellung zurückgeschwenkt wird, wird der obere Stangenanschluss 10 und damit auch der untere Stangenanschluss 11 wieder freigegeben, so dass ein Ausfahren der Stangen in die Schließstellung möglich ist.

### Bezugszeichenliste:

- 1: Gegenkasten
- 2: Schlossgehäuse
- 3: Schlosskasten
- 4: Schlossdecke
- 5: Stulp
- 6: Öffnung
- 7: Fallenauswerfer
- 8: Öffnung
- 9: Riegelauswerfer
- 10: Stangenanschluss
- 11: Stangenanschluss
- 12: Schaltnuss
- 13: Sperreinrichtung
- 14: Sperrhebel
- 15: Öffnung
- 16: Außenseite
- 17: Betätigungsabschnitt
- 18: Oberseite
- 19: Niet
- 20: Nietöffnung
- 21: Übergriffsabschnitt
- 22: Ende

## Patentansprüche

1. Gegenkasten (1) oder Einsteckschloss, mit einem einen Schlosskasten (3) mit Stulp (5) aufweisenden Schlossgehäuse (2) und wenigstens einem im Schlossgehäuse (2) gelagerten Stangenanschluss (10, 11) zum Anschluss einer Stange, wobei der Stangenanschluss (10, 11) zwischen einer eingezogenen Offenstellung und einer ausgefahrenen Schließstellung bewegbar ist und wobei eine von außerhalb des Schlossgehäuses (2) zu betätigende Sperreinrichtung (13) vorgesehen ist, die in einer Sperrstellung den Stangenanschluss (10,11) in der eingezogenen Offenstellung sperrt,
**dadurch gekennzeichnet,**
**dass** die Sperreinrichtung (13) einen durch den Stulp (5) ragenden Sperrhebel (14) aufweist und dass der Sperrhebel (14) außenseitig auf der kurzen Flachseite des Schlossgehäuses (2), an der der Stangenanschluss (10, 11) aus dem Schlossgehäuse (2) austritt, gelagert ist.

2. Gegenkasten oder Einsteckschloss nach Anspruch 1, **dadurch gekennzeichnet, dass** der Sperrhebel (14) einen über die Außenseite des Stulps (5) überstehenden Betätigungsabschnitt (17) aufweist.

3. Gegenkasten oder Einsteckschloss nach Anspruch 2, **dadurch gekennzeichnet, dass** der Sperrhebel (14) eine derart gewinkelte Form aufweist, dass der Überstand des Betätigungsabschnitts (17) minimiert ist.

4. Gegenkasten oder Einsteckschloss nach einem der vorhergehenden Ansprüche, **dadurch gekennzeichnet, dass** der Sperrhebel (14) in der Sperrstellung unmittelbar auf den Stangenanschluss (10, 11) wirkt.

5. Gegenkasten oder Einsteckschloss nach einem der vorhergehenden Ansprüche, **dadurch gekennzeichnet, dass** der Sperrhebel (14) den Stangenanschluss (10, 11) in der Sperrstellung übergreift.

6. Gegenkasten oder Einsteckschloss nach einem der vorhergehenden Ansprüche, **dadurch gekennzeichnet, dass** der Sperrhebel (14) schwenkbar am Schlossgehäuse (2) gelagert ist.

7. Gegenkasten oder Einsteckschloss nach einem der vorhergehenden Ansprüche, **dadurch gekennzeichnet, dass** der Sperrhebel (14) endseitig einen abstehenden Übergriffsabschnitt (21) aufweist, der den Stangenanschluss (10, 11) in der Sperrstellung übergreift.

8. Gegenkasten oder Einsteckschloss nach einem der vorhergehenden Ansprüche, **dadurch gekennzeichnet, dass** im Schlossgehäuse (2) ober- und unterseitig jeweils ein Stangenanschluss (10, 11) vorgesehen ist und dass bei miteinander bewegungsmäßig gekoppelten Stangenanschlüssen (10, 11) nur einem Stangenanschluss (10) ein Sperrhebel zugeordnet ist oder dass bei bewegungsmäßig nicht miteinander gekoppelten Stangenanschlüssen (10, 11) jedem Stangenanschluss (10, 11) jeweils ein Sperrhebel zugeordnet ist.

## Claims

1. A strike box (1) or mortise lock, with a lock housing (2) having a lock box (3) with face-plate (5) and at least one rod connection (10, 11) mounted in the lock housing (2) for connecting a rod, wherein the rod connection (10, 11) is movable between a retracted open position and an extended closing position and wherein a locking device (13) to be actuated from outside the lock housing (2) is provided, which in a locking position locks the rod connection (10, 11) in the retracted open position,
**characterized in**
**that** the locking device (13) has a locking lever (14) projecting through the face-plate (5) and that the locking lever (14) is mounted on the outside on a short flat side of the lock housing (2), on which the rod connection (10, 11) exits from the lock housing (2).

2. A strike box or mortise lock according to Claim 1, **characterized in that** the locking lever (14) has an actuating section (17) protruding over the outside of the face-plate (5).

3. A strike box or mortise lock according to Claim 2, **characterized in that** the locking lever (14) has such an angled shape, that the protrusion of the actuating section (17) is minimized.

4. A strike box or mortise lock according to any one of the preceding claims, **characterized in that** the locking lever (14) acts in the locking position directly on the rod connection (10, 11).

5. A strike box or mortise lock according to any one of the preceding claims, **characterized in that** the locking lever (14) overlaps the rod connection (10, 11) in the locking position.

6. A strike box or mortise lock according to any one of the preceding claims, **characterized in that** the locking lever (14) is pivotably mounted on the lock housing (2).

7. A strike box or mortise lock according to any one of the preceding claims, **characterized in that** the locking lever (14) has a projecting overlap section (21) on the end side, which overlaps the rod connection (10, 11) in the locking position.

8. A strike box or mortise lock according to any one of the preceding claims, **characterized in that** in the lock housing (2) in each case a rod connection (10, 11) is provided on the upper and lower side and that in the case of rod connections (10, 11) motion-coupled with each other a locking lever is assigned only to one rod section (10) or that in the case of rod connections (10, 11) not motion-coupled with each other a locking lever is assigned in each case to each rod connection (10, 11).

## Revendications

1. Gâche (1) ou serrure encastrée avec un boîtier de serrure (2) comprenant un palastre (3) avec une têtière (5) et au moins un raccord de tige (10, 11) logée dans le boîtier de serrure (2) pour le raccordement d'une tige, le raccord de tige (10, 11) étant mobile entre une position ouverte rentrée et une position fermée sortie et un dispositif de blocage (13), actionnable de l'extérieur du boîtier de serrure (2) étant prévu, qui bloque, dans une position de blocage, le raccord à tige (10, 11) dans la position ouverte rentrée,
**caractérisée en ce que**
le dispositif de blocage (13) comprend un levier de blocage (14) dépassant dans le palastre (5) et **en ce que** le levier de blocage (14) est logé, à l'extérieur, sur le côté plat court du boîtier de serrure (2), au niveau duquel le raccord à tige (10, 11) sort du boîtier de serrure (2).

2. Gâche ou serrure encastrée selon la revendication 1, **caractérisée en ce que** le levier de blocage (14) comprend une portion d'actionnement (17) en porte-à-faux du côté extérieur de la têtière (5).

3. Gâche ou serrure encastrée selon la revendication 2, **caractérisée en ce que** le levier de blocage (14) présente une forme angulaire telle que le porte-à-faux de la portion d'actionnement (17) est minimisé.

4. Gâche ou serrure encastrée selon l'une des revendications précédentes, **caractérisée en ce que** le levier de blocage (14) agit, dans la position de blocage, directement sur le raccord à tige (10, 11).

5. Gâche ou serrure encastrée selon l'une des revendications précédentes, **caractérisée en ce que** le levier de blocage (14) vient en prise avec le raccord à tige (10, 11) dans la position de blocage.

6. Gâche ou serrure encastrée selon l'une des revendications précédentes, **caractérisée en ce que** le levier de blocage (14) est logé de manière pivotante au niveau du boîtier de serrure (2).

7. Gâche ou serrure encastrée selon l'une des revendications précédentes, **caractérisée en ce que** le levier de blocage (14) comprend, du côté de l'extrémité, une portion de prise (21) qui vient en prise avec le raccord à tige (10, 11) dans la position de blocage.

8. Gâche ou serrure encastrée selon l'une des revendications précédentes, **caractérisée en ce que**, dans le boîtier de serrure (2), du côté de l'extrémité supérieure et du côté de l'extrémité inférieure, se trouve un raccord de tige (10, 11) et **en ce que**, lorsque les raccords à tiges (10, 11) sont couplés entre eux en mouvement, un levier de blocage correspond à un seul raccord à tige (10) ou **en ce que**, lorsque les raccords à tiges (10, 11) ne sont pas couplés entre eux en mouvement, un levier de blocage correspond à chaque raccord à tige (10, 11).
